# EUROPÄISCHE PATENTSCHRIFT

(11) **EP 0 588 075 B1**
(45) Veröffentlichungstag und Bekanntmachung des Hinweises auf die Patenterteilung: **23.10.1996**
(21) Anmeldenummer: 93113097.5
(22) Anmeldetag: 16.08.1993
(51) Int. Cl.: F23G 5/027, F23G 5/24

(54) **Verfahren und Verbrennungsofen zum Verbrennen von Abfällen**
Combustion process and furnace for burning waste
Procédé et four de combustion pour brûler des déchets

(30) Priorität: 10.09.1992 DE 4230311
(43) Veröffentlichungstag der Anmeldung: 23.03.1994
(73) Patentinhaber: Hugo Petersen Ges. für verfahrenstechn. Anlagenbau mbH & Co KG, 65189 Wiesbaden (DE)
(72) Erfinder: Mallek, Heinz, D-52441 Linnich-Tetz (DE); Brunner, Winfried, Dipl.-Ing., D-82008 Unterhaching (DE); Schmidt, Wolfgang, Dipl.-Ing. (FH), D-80634 München (DE)
(74) Vertreter: Carstens, Wilhelm, Dipl.-Phys.

(56) Entgegenhaltungen:
- EP-A- 0 155 607
- EP-A- 0 410 363
- DE-A- 2 735 139
- DE-C- 3 718 022
- US-A- 2 709 153

## Beschreibung

Die Erfindung betrifft ein Verfahren und einen Verbrennungsofen zum Verbrennen von stückigen organischen Feststoffen, vorzugsweise Abfällen, und zum Erzeugen von Brenngasen gemäß dem Oberbegriff des Patentanspruchs 1 und des Patentanspruchs 4. Ein derartiges Verfahren und ein derartiger Verbrennungsofen sind aus der DE-PS 26 04 409 und der DE-OS 27 35 139 bekannt.

Die bekannten Verfahren und die bekannten Verbrennungsöfen dienen dazu, Feststoff-Abfälle unterschiedlichster Konsistenz möglichst umweltfreundlich zu verbrennen, was damit auch tatsächlich möglich ist, weil als Verbrennungsprodukte im wesentlichen nur Asche und ungefährliche Abgase entstehen. Aufgabe der vorliegenden Erfindung ist es nun, dieses bekannte Verfahren und diesen bekannten Verbrennungsofen so weiter zu verbessern, daß auch bei größerem Abfalldurchsatz und damit vergrößertem Schachtquerschnitt eine einwandfreie Verbrennung gewährleistet ist, und zwar bei kompakter und vergleichsweise konstruktiv einfacher Gestaltung des Verbrennungsofens, und daß die entstehenden Brenngase sich aufgrund ihrer Eigenschaften und der Konstanz ihrer Zusammensetzung zur Energieerzeugung eignen. Gelöst wird diese Aufgabe verfahrensmäßig durch die Merkmale des Patentanspruchs 1, vorrichtungsmäßig durch die Merkmale des Patentanspruchs 4.

Gemäß der Erfindung werden also zwei einander nachgeschaltete Engstellen im Schacht vorgesehen, wobei diese Engstellen in der Praxis zweckmäßigerweise durch Kipproste gebildet sind. Dabei dient der obere Rost dazu, die von oben her in den Schacht eingeführten Abfälle zu stauen und den Schachtraum zwischen den beiden Rosten in dosierter Weise zuzuführen. Oberhalb des oberen Rostes werden die Abfälle getrocknet und entgast, teilweise auch bereits aufgrund der im Bereich des oberen Rostes zugeführten Reaktionsgase vergast. Die in den Zwischenraum zwischen den beiden Rosten gelangenden, getrockneten, entgasten und bereits teilweise vergasten Abfälle werden dann durch den unteren Rost gestaut, und es erfolgt unter weiterer Zugabe von Reaktionsgas eine vollständige Vergasung der Abfälle zu Asche und Brenngas, wobei die Asche durch den Rost nach unten fällt und die Brenngase ebenfalls nach unten abgezogen werden. Zweckmäßigerweise werden die beiden Roste gemäß den Ansprüchen 2 und 5 zu Schwingungen in Form von kontinuierlichen oder intermittierenden periodischen Drehbewegungen begrenzter Amplitude angeregt, womit ein gleichmäßiges Nachrutschen der gestauten Abfallstücke gewährleistet und ein Randdurchbrand und/oder Hochbrand im Abfallstapel vermieden wird.

Weitere Vorteile der Erfindung ergeben sich aus der nachfolgenden Beschreibung eines Ausführungsbeispiels eines erfindungsgemäßen Verbrennungsofens und aus der zugehörigen Zeichnung. Dabei zeigt die einzige Figur einen Vertikalschnitt durch den Verbrennungsofen.

In der Zeichnung ist der Verbrennungsofen im ganzen mit 10 bezeichnet. Im Ofen ist ein aufrechtstehender Schacht 11 angeordnet, in den von oben her ein Rohr 12 zum Einfüllen der zu verbrennenden Abfälle einmündet. Im Schacht 11 sind zwei Engstellen vorgesehen, die durch Roste 13 und 14 gebildet werden. Der Rost 13 ist ein um eine Mittelachse 13a schwenkbarer Kipprost, wobei der Rost-Durchlaß die Form eines Spaltes 15a hat, der einerseits durch die Innenwand des Schachts 11 und andererseits durch den Außenrand des Rosts 13 begrenzt wird. Die Achse 13a ist als Hohlwelle ausgebildet, deren Innenraum als Zuführleitung für Reaktionsgas dient, das dann durch Austrittsöffnungen 13b des Rosts 13 in das Innere des Schachts 11 gelangt. Der grundsätzliche Aufbau eines derartigen Kipprosts 13 ist bekannt, so daß hier auf weitere Detailerläuterungen verzichtet werden kann. Zusätzlich kann Reaktionsgas durch die in der Schachtwand verlaufenden und in das Schachtinnere mündenden Leitungen 13c und 14c zugeführt werden. Dabei ist jedoch darauf hinzuweisen, daß in vielen Fällen mit den Reaktionsgas-Zuführungen 13b, 14b oder 13c, 14c auszukommen ist, wobei im letzteren Fall auf die Ausbildung der Rostwellen 13a, 14a als Hohlwellen verzichtet werden kann. Einen ähnlichen Aufbau weist der den unteren Abschluß des Schachts 11 bildende Rost 14 auf, der um seine Achse 14a schwenkbar ist, die ebenfalls als Hohlwelle ausgebildet ist und Reaktionsgas den Austrittsöffnungen 14b zuführt. Unterhalb des Rosts 14 befindet sich ein Aschenraum 16 mit auf der Zeichnung nur angedeutetem Aschenkasten bzw. -behälter 17. Schließlich weist der Schacht 11 nahe benachbart seiner Decke noch eine Einlaßöffnung 22 auf, durch die erforderlichenfalls Trocknungsund/oder Reaktionsgas eingeleitet werden kann.

Unterhalb des unteren Kipprosts 14 geht vom Schacht 11 bzw. dem Aschenraum 16 eine Abgasleitung 18 ab, die mit ihrem Düsenende 18a in eine Mischkammer 19 mündet, die an ihrer Innenwandung mit Eintrittsdüsen 20 für Reaktionsgas versehen ist und die sich in eine nur teilweise dargestellte Brennkammer 21 öffnet. Die erwähnten Eintrittsdüsen 20 sind so angeordnet und angestellt, daß an dieser Stelle eine intensive Vermischung von Schwel- und Reaktionsgas erfolgt.

Der dargestellte Verbrennungsofen 10 arbeitet folgendermaßen. Zum Start des Verbrennungsvorgangs werden zunächst die zu verbrennenden Stoffe über das Rohr 12 dem Schacht 11 zugeführt, wobei sich die Stoffe über dem Rost 13 stauen. Es bildet sich also auf den Rost 13 der in der Zeichnung angedeutete Stoffstapel mit oberem Schüttkegel. Nunmehr wird die Reaktionsgaszufuhr zu den beiden Rosten 13 und 14 und/oder den Öffnungen 13c, 14c geöffnet und durch eine nicht gezeichnete bekannte Anzündvorrichtung der Abfallstapel über dem Rost 13 entzündet, und zwar unmittelbar über der Rostfläche bzw. dem Durchlaßspalt 15. Nach einer gewissen Startphase bildet sich auf dem Rost 13 ein Glutbett aus. Die Abfälle im obersten Bereich des Stoffstapels erfahren eine Trocknung, und zwar durch die sich ausbildende Temperatur, gegebenenfalls unterstützt durch das aus der Öffnung 22 einströmende Trocknungs- und/oder Reaktionsgas. Die im Mittelbereich zwischen Trocknungszone und Glutbett des Stoffstapels befindlichen Materialstücke werden aufgrund der vom erwähnten Glutbett her übertragenen Temperatur entgast und die im unteren Bereich des Abfallstapels befindlichen Abfallstücke, die sich ja im Glutbett bzw. unmittelbar darüber befinden und im Strom des aus den Austrittsöffnungen 13b austretenden Reaktionsgases liegen, werden zumindest teilweise einem Vergasungsprozeß unterworfen. Durch den einsetzenden Vergasungsprozeß mit Beginn einer Auflösung des Kohlenstoffgerüsts erfolgt eine Zerlegung der Abfallstücke, so daß diese den Durchlaßspalt 15a passieren, wobei dann eine erneute Stauung durch den Rost 14 erfolgt, dessen Durchlaßspalt 15b kleiner dimensioniert sein kann als der Durchlaßspalt 15a des Rostes 13. In dieser Aufschüttung auf dem Rost 14 aus teilweise bzw. vorvergasten Abfällen kommt es nun aufgrund des vom Rost 14 über die Öffnungen 14b und/oder die erwähnten seitlichen Schachtwand-Öffnungen 13c, 14c zugeführten zusätzlichen Reaktionsgase zur Ausbildung eines Glutbetts mit Temperaturen, die zu einer vollständigen Vergasung der Stoffe zu Asche und Brenngas führen. Die Asche passiert den schmalen Durchlaßspalt 15b und fällt in den Aschenraum 16, die Brenngase, und zwar alle im Schacht 11 entstehenden Brenngase, werden nach unten abgezogen und über die Leitung 18 aus dem Schacht ausgetragen. Die Brenngase gelangen dann durch die Düse 18a hindurch in die Mischkammer 19, wo sie mit durch die Düsen 20 zugeführtem Reaktionsgas intensiv vermischt werden; das von der Mischkammer 19 in die Brennkammer 21 gelangende Brenngas-Reaktionsgas-Gemisch wird dann in der Brennkammer 21 verbrannt.

Als durch die Öffnungen 13b, 14b, 13c, 14c, 22 sowie die Düsen 20 zugeführtes Reaktionsgas kann ebenfalls Luft Verwendung finden, jedoch auch mit Luft oder mit Sauerstoff vermischtes, aus dem System entnommenes Rauchgas, bei sehr hoher Glutbettemperatur sogar Rauchgas allein. Besonders wirkungsvoll ist ein aus Rauchgas oder Kohlendioxid und - statt Luft - reinem Sauerstoff bestehendes Reaktionsgas, weil es keinen Stickstoff enthält. Der in der Luft enthaltene Stickstoff fördert nämlich die Verbrennung nicht, führt aber häufig zur Bildung unerwünschter Stickoxide. Die Temperaturen im Bereich unmittelbar über dem oberen Rost 13 können beispielsweise bei etwa 600°C bis 800°C liegen, die im Bereich unmittelbar über dem unteren Rost 14 beispielsweise bei bis zu 900°C, wobei die Temperatur beider Stufen über die Reaktionsgaszuführung steuerbar ist.

Vorzugsweise werden die beiden Roste 13 und 14 über ihre Achsen 13a, 14a zu Kippbewegungen angeregt. Dabei bringt der obere Rost 13 eine mechanische Schubbewegung in das Material ein, mit der Folge, daß es auch bei größeren Schachtquerschnitten nicht zu zentralen Toträumen im Abfallstapel und nicht zu Durchbranderscheinungen im Außenbereich des Stapels kommt. Die Drehbewegungen des unteren Rostes 14 sorgen dafür, daß die Bildung feinkörniger Asche sowie der Transport der Asche durch den Rost-Spalt gefördert wird. Zweckmäßigerweise wird dabei der obere Rost 13 mit einer höheren Frequenz und/oder Amplitude zu Drehbewegungen angeregt als der untere Rost 14.

Ein wesentlicher Vorteil der Erfindung besteht darin, daß der Trocknungs-, Entgasungs- und Vergasungsprozeß sehr gleichmäßig und ohne wesentliche Spitzen abläuft und erforderlichenfalls beschleunigt werden kann, womit sich sowohl die Leistung als auch die Konstanz der Gaszusammensetzung beträchtlich verbessern lassen. Letzteres ist von besonderer Bedeutung dann, wenn die Brenngase zum Betreiben eines Gasmotors verwendet werden sollen, die Brennkammer 21 also die Brennkammer eines Gasmotors ist. Auch dann jedoch, wenn die aus dem Schacht abgezogenen Gase lediglich zum Zweck der Umsetzung verbrannt werden, nur teilweise in das System zur Aufrechterhaltung der Schachttemperatur und/oder als Reaktionsgas dienen oder zum Betrieb von Wärmetauschern herangezogen werden, erweist sich ein gleichmäßiger Verbrennungsvorgang als günstig. Weiterhin hat sich gezeigt, daß durch die intensive Materialbewegung, hervorgerufen durch die sich bewegenden Roste, und durch die großflächigen Reaktionsgaszuführungen das Material in eine sehr starke Reaktion gebracht werden kann, mit der Folge einer Leistungssteigerung gegenüber bisherigen Verbrennungsöfen. Auch ist es möglich, den Verbrennungsofen nur mit den Reaktionsgaszuführungen 13b, 14b oder nur mit den Reaktionsgasöffnungen 13c, 14c auszurüsten; die Entscheidung hängt dabei insbesondere von der Größe des Verbrennungsofens sowie Durchsatzmenge und Beschaffenheit der Abfallstoffe ab. Durch die obere Einlaßöffnung 22 wird man dann Gas zuführen, wenn der Abfall sehr feucht ist (Trocknungsgas-Zuführung) oder wenn ein bis in den oberen Schachtbereich reichendes Glutbett erwünscht ist (Reaktionsgas-Zuführung). Schließlich ist von Vorteil, daß es bei der Erfindung nicht erforderlich ist, zentrale Düsenrohre und/oder Rührwerke im Schacht vorzusehen. Zusätzlich werden aufgrund des geringeren Materialeinsatzes die An- und Abfahrzeiten reduziert. Schließlich ist noch zu erwähnen, daß unter Feststoffen auch pastöse Stoffe sowie mit Flüssigkeiten, etwa Altöl, versetzte Feststoffe verstanden werden.

## Patentansprüche

1. Verfahren zum Verbrennen von stückigen organischen Feststoffen, vorzugsweise Abfällen, und zum Erzeugen von Brenngasen, bei dem die Abfälle oberhalb einer zwischen einem die Abfälle aufnehmenden Schacht (11) und einer dem Schacht nachgeschalteten Brennkammer (21) vorgesehenen Engstelle (15b) gestaut und durch Erhitzen getrocknet, entgast und unter Zuführen von Reaktionsgas vergast und die dabei entstehenden Brenngase nach unten durch die Engstelle (15b) hindurch abgezogen und anschließend unter Zuführen von Luft verbrannt werden, dadurch gekennzeichnet, daß die Feststoffe oberhalb einer im Schacht mit Abstand über der Engstelle (15b) vorgesehenen weiteren Engstelle (15a) vorgestaut, getrocknet, entgast und teilweise vergast und dann zur vollständigen Vergasung durch die weitere Engstelle (15a) hindurch dem Schachtraum zwischen beiden Engstellen zugeführt werden, wobei in die Schachtbereiche an oder nahe den beiden Engstellen Reaktionsgas eingeleitet wird.

2. Verfahren nach Anspruch 1, dadurch gekennzeichnet, daß die Feststoffe im Bereich der beiden Engstellen mechanischen Drehschwingungen unterworfen werden, und zwar im Bereich der weiteren Engstelle Drehschwingungen höherer Frequenz und größerer Amplitude als im Bereich der darunter befindlichen Engstelle.

3. Verfahren nach Anspruch 1 oder 2, dadurch gekennzeichnet, daß als Reaktionsgas Luft, aus dem System entnommenes Rauchgas oder mit Luft oder reinem Sauerstoff vermischtes Rauchgas oder Kohlendioxid verwendet wird.

4. Verbrennungsofen zur Durchführung des Verfahrens nach einem der Ansprüche 1 bis 3, mit einem aufrechtstehenden Schacht (11) zur Aufnahme der Feststoffe, einem am unteren Schachtende befindlichen, eine Engstelle darstellenden Rost (14), in den Schacht (11) einmündenden Reaktionsgas-Zuführleitungen und einer unmittelbar unter oder seitlich unterhalb des Rostes (14) befindlichen Brennkammer (21), dadurch gekennzeichnet, daß mit Abstand über dem Rost (14) ein weiterer, eine weitere Engstelle darstellender Rost (13) angeordnet ist, und daß Austrittsöffnungen von Reaktionsgas-Zuführleitungen (13b, 14b, 13c, 14c, 22) in die Schachtbereiche beider Roste (13, 14) einmünden oder auf diese gerichtet sind.

5. Verbrennungsofen nach Anspruch 4, dadurch gekennzeichnet, daß die beiden Roste (13, 14) als geschlossene Dachroste ausgebildet sind, die motorisch mit unterschiedlicher Frequenz und Amplitude antreibbar sind.

6. Verbrennungsofen nach Anspruch 4 oder 5, dadurch gekennzeichnet, daß der Brennkammer (21) eine Mischkammer (19) vorgeschaltet ist, in die die Brenngase mittels einer Düse (18a) eingeleitet werden und die mit Reaktionsgas-Eintrittsdüsen (20) versehen ist.

## Claims

1. Method of burning of particulate organic solids, preferately waste materials, and of producing combustible gases, with which the solid materials are accumulated above a first narrows (15b) provided between a shaft (11) in which the waste materials are received, and a combustion chamber (21) provided downstream the shaft and are dried by heating, degasified and gasified while reaction gas is added and with which the resulting combustible gases are withdrawn through the narrows (15b) downwardly and are subsequently burned while air is added, characterized in that the solids are preaccumulated, dried, degasified and partly gasified above a further narrows (15a) provided in the shaft spaced above the first narrows (15b) and are then passed for complete gasification through the further narrows (15a) to the shaft space between the two narrows.

2. Method according to claim 1, characterized in that the solids are subjected in the range of each narrows to mechanical rocking vibrations, and especially are subjected in the range of the further narrows to rocking vibrations of higher frequency and amplitude in comparison to that in the range of the narrows being arranged below.

3. Method according to claim 1 or 2, characterized in that as a reaction gas air, flue gas obtained from the system or flue gas mixed with air or pure oxygen or carbon dioxyde is used.

4. A combusion furnace for performing the method according to one of the claims 1 to 3 with an upright shaft (11) to receive the solids, a grate (14) located at the lower end of the shaft and forming a narrows, reaction gas supply lines opening into the shaft (11) and with a combustion chamber (21) directly below or laterally below the grate (14), characterized in that a further grate (13) forming a further narrows is arranged above the grate (14) in a spaced manner and in that the discharge openings of the reaction gas supply lines (13b, 14b, 13c, 14c, 22) open into the shaft ranges of both grates (13, 14) or are directed onto these ranges.

5. The combustion furnace according to claim 4, characterized in that both of the grates (13, 14) are formed as closed roof-type grates, which are to be powerdriven with different frequency and different amplitude.

6. The combustion furnace according to claim 4 or 5, characterized in that upstream the combustion chamber (21) a mixing chamber (19) is arranged into which the combustible gases are fed by means of a nozzle (18a) and which is provided with reaction gas inlet nozzles (20).

## Revendications

1. Procédé pour brûler des matières solides organiques en morceaux, de préférence des déchets, et pour produire des gaz de combustion, selon lequel les déchets sont accumulés au-dessus d'un passage resserré (15b) prévu entre un puits (11) recevant les déchets et une chambre de combustion (21) montée en aval du puits, et y sont séchés par échauffement, dégazés et gazéifiés avec apport de gaz de réaction, et les gaz de combustion alors produits sont évacués vers le bas par le passage resserré (15b) puis brûlés avec apport d'air, **caractérisé** en ce que les matières solides sont préalablement accumulées au-dessus d'un passage resserré supplémentaire (15a) prévu dans le puits à distance au-dessus du passage resserré (15b), y sont séchés, dégazés et partiellement gazéifiés, puis sont amenés par le passage resserré supplémentaire (15a), en vue de leur gazéification complète, dans l'espace du puits compris entre les deux passages resserrés, du gaz de réaction étant introduit dans les régions du puits situées au niveau ou près des deux passages resserrés.

2. Procédé selon la revendication 1, **caractérisé** en ce que les matières solides sont soumises à des vibrations torsionnelles mécaniques dans la région des deux passages resserrés, et ce à des vibrations torsionnelles de plus haute fréquence et de plus grande amplitude dans la région du passage resserré supplémentaire que dans la région du passage resserré qui se trouve en dessous.

3. Procédé selon la revendication 1 ou 2, **caractérisé** en ce qu'on utilise comme gaz de réaction de l'air, du gaz de fumée tiré du système, ou du gaz de fumée ou du gaz carbonique mélangé à de l'air ou à de l'oxygène pur.

4. Four de combustion pour la mise en oeuvre du procédé selon l'une quelconque des revendications 1 à 3, comprenant un puits vertical (11) pour recevoir les matières solides, une grille (14) se trouvant à l'extrémité inférieure du puits et formant un passage resserré, des conduites d'apport du gaz de réaction débouchant dans les puits (11) et une chambre de combustion (21) se trouvant juste en dessous ou latéralement en dessous de la grille (14), **caractérisé** en ce qu'une grille supplémentaire 14c, 22) débouchent dans ou sont dirigées sur les régions du puits situées au niveau des deux grilles (13, 14).

5. Four de combustion selon la revendication 4, **caractérisé** en ce que les deux grilles (13, 14) sont réalisées sous la forme de grilles fermées en toit, qui peuvent être entraînées par moteur à des fréquences et amplitudes différentes.

6. Four de combustion selon la revendication 4 ou 5, **caractérisé** en ce que la chambre de combustion (21) est précédée d'une chambre de mélange (19), dans laquelle les gaz de combustion sont introduits au moyen d'une buse (18a) et qui est pourvue de buses (20) d'entrée de gaz de réaction.
